# EUROPÄISCHE PATENTSCHRIFT

(11) **EP 0 509 289 B1**
(45) Veröffentlichungstag und Bekanntmachung des Hinweises auf die Patenterteilung: **09.10.1996**
(21) Anmeldenummer: 92105242.9
(22) Anmeldetag: 27.03.1992
(51) Int. Cl.: G08B 13/24

(54) **Verfahren zur Deaktivierung einer Resonanz-Etikette**
Method for deactivating a resonant tag
Procédé pour déactiver une étiquette résonante

(30) Priorität: 16.04.1991 CH 1132/91
(43) Veröffentlichungstag der Anmeldung: 21.10.1992
(73) Patentinhaber: KOBE PROPERTIES LIMITED, Douglas, Isle of Man, British Isles (GB)
(72) Erfinder: Richter-Jorgensen, Poul, DK-5700 Svendborg (DK)
(74) Vertreter: Troesch Scheidegger Werner AG

(56) Entgegenhaltungen:
- EP-A- 0 285 559
- EP-A- 0 316 847
- EP-A- 0 470 318
- WO-A-92/09978
- US-A- 4 689 636

## Beschreibung

Die vorliegende Erfindung betrifft ein Verfahren zur Deaktivierung einer Resonanz-Etikette wie sie z.B. in Diebstahlsicherungssystemen eingesetzt wird, bei welcher Etikette auf einer als Dielektrikum ausgebildeten Trägerschicht auf der Vorder- bzw. Rückseite die vorzugsweise aus Aluminium bestehenden Flächen eines Kondensators des auf einer Seite angeordneten Schwingkreises angeordnet sind, wobei im Hinblick auf die Deaktivierung zwischen den beiden Kondensatorflächen ein Zustand geschaffen wird, welcher bei Induktion eines Deaktivierungsstromes zwischen den beiden Flächen die Bildung einer elektrischen Verbindung, d.h. ein Kurzschluss, gewährleistet ist. Beispiele von Deaktivierungsverfaren sind aus den Dokumente EP-A-0285559 und US-A-4689636 bekannt.

Bei den heute in Diebstahlsicherungssystemen üblichen Resonanz-Etiketten besteht eines der grossen Probleme darin, die Etiketten an den Zahlstellen (Kassen) der gesicherten Verkaufsläden zuverlässig und berührungsfrei zu deaktivieren. Wichtig ist dabei, dass eine Deaktivierung auf relativ einfache Weise erfolgen kann und anderseits die vorgenommene Deaktivierung zuverlässig und endgültig ist, d.h. die Etikette in keinem Fall mehr einen Alarm auslösen kann.

Die Deaktivierung erfolgt in der Regel dadurch, dass zwischen den beiden Kondensatorflächen des Schwingkreises ein Kurzschluss hergestellt wird, so dass die Etikette beim Passieren der Ausgangssperre keinen Alarm mehr auszulösen vermag. Leider hat sich bei den heutigen Systemen gezeigt, dass die Deaktivierung nicht mit voller Zuverlässigkeit gewährleistet ist und so Fehlalarme ausgelöst werden, und zwar von Klienten, welche die Ware ordnungsgemäss bezahlt haben. Dass dies dem Renommee eines Verkaufsgeschäftes schadet, liegt auf der Hand.

Aufgabe der vorliegenden Erfindung ist es, ein neuartiges Deaktivierungsverfahren für Resonanz-Etiketten der eingangs erwähnten Art zu schaffen, bei welchem die Deaktivierung mit im Vergleich zum Stand der Technik wesentlich erhöhter Sicherheit durchgeführt werden kann und es vorallem zu keiner Reaktivierung kommen kann.

Diese Aufgabe wird beim erfindungsgemässen Verfahren der eingangs erwähnten Art dadurch erreicht, dass in einer ersten Phase zur Präparierung der Etikette, d.h. zur Schaffung des genannten Zustandes, die beiden Kondensatorflächen mittels eines beheizten Stössels lokal in Richtung gegeneinander geführt bzw. gedrückt werden, wobei der an der einen Kondensatorfläche anliegende Stössel am einen Pol einer Strom/Spannungsquelle und die andere Kondensatorfläche am anderen Pol der Stromquelle angeschlossen ist, so dass beim Fliessen eines Stromes, d.h. bei berührenden und/oder verkrimpten Kondensatorflächen, der angestrebte Zustand als erreicht betrachtet werden kann und damit die Gegeneinanderbewegung der Kondensatorflächen abgebrochen wird.

Die beiden Kondensatorflächen sind nun kurzgeschlossen und die dielelektrische Schicht in einem bestimmten Bereich vollkommen verdrängt.

In einem weiteren Schritt (Phase 2) wird nun wieder eine Strom-Spannungsquelle an den kurzgeschlossenen Kondensator angelegt und diese Verkrimpung durch elektrische Ueberbelastung abgebrannt. Durch entsprechende Regelung des Ampere/Voltverhältnisses wird erreicht, dass die eine Kondensatorfläche, nämlich die dünnere, so abbrennt, dass die Distanz zwischen dem Rand des ausgebrannten Loches und der zweiten Kondensatorfläche gerade der deaktivierbaren Distanz entspricht.

Eine derart präparierte Etikette kann im gewünschten Zeitpunkt durch Induktion eines elektrischen Stromes in einer bestehenden konventionellen Deaktivierungsstation unter Bildung einer dauernden leitenden Verbindung zwischen den Kondensatorflächen deaktiviert werden.

Das bei der Präparierung der Etikette erreichte Fliessen eines Stromes kann gleichzeitig dazu benutzt werden, die Vorrichtung zu steuern, welche den Stössel antreibt.

Der Stössel zur Präparierung der Etikette wird üblicherweise auf eine Temperatur von 300°C bis 500°C beheizt. Die Stromquelle, welche benutzt wird, um den Kontakt der beiden Kondensatorflächen festzustellen, gibt vorzugsweise einen Strom bzw. eine Spannung von 50 - 100 mA bzw. 1 bis 2 V ab.

Vorzugsweise wird ein Schwingkreis verwendet, dessen Dielektrikum eine Plastikfolie mit guten elektrischen Eigenschaften ist, z.B.: Polyäthylen von 20 µ Dicke.

Die beiden Kondensatorflächen z.B. aus Aluminium, müssen ein gewisses Dickenverhältnis aufweisen, z.B. 10 µ und 50 µ vorzugsweise also 1:5. Bei Präparierung wird nun lokal unter dem beheizten Stössel (Druchmesser ca. 3-7 mm) das Polyäthylen erhitzt und unter dem Druck des Stössels verdrängt. Der Stössel kann sowohl von der dickeren wie auch von der dünneren Kondensatorfläche angesetzt werden, vorzugsweise jedoch von der dünneren. Sobald die Annäherung der beiden Kondensatorlächen in einer flächigen Berührung endet, kann der Prozess, also Phase 1, beendet werden. Ist diese Annäherung oder Verkrimpung hergestellt, so kann Stromfluss erfolgen. Es kann also messbar festgestellt werden, dass eine komplette Annäherung der beiden Metallflächen stattgefunden hat. Dieser auftretende Stromfluss wird dann auch zur Steuerung des Stössels verwendet.

Sollte bei der Präparierung einer Etikette die elektrische Verbindung nach dem Rückzug des Stössels nicht unterbrochen werden, wird damit automatisch dafür gesorgt, dass die Etikette ausgeschieden wird. So werden Etiketten, die zum vornherein schadhaft sind, in der Produktion ausgeschieden.

Bei einer vorzugsweisen Ausführungsform des erfindungsgemässen Verfahrens werden bei der Präparierung der Etikette die beiden Kondensatorflächen lokal auf 1,5 bis 3,0 µ angenähert, so dass für die eigentliche Deaktivierung handelsübliche Deaktivierungsstationen verwendet werden können.

Im nächsten Schritt, also Phase 2, wird diese Verkrimpungzur endgültigen Präparation für die Deaktivation verwendet. Durch elektrische Ueberlastung dieser Krimpverbindung wird diese abgebrannt. Die hierbei entstehende Hitze brennt nicht nur ein oder mehrere Löcher in die dünnere Kondensatorfläche, sondern verbrennt auch in diesem Bereich die Plastikfolie des Dielektrikums. Dieser Abbrennvorgang hängt von der angelegten Strom/Spannungsquelle ab und steuert den gewünschten Abstand zwischen dem unteren Lochrand und der zweiten Kondensatorfläche.

Bei diesem Abbrennvorgang entsteht mindestens ein Loch in der dünneren Kondensatorfläche. Diese Löcher haben einen unregelmässigen kraterartigen Rand. Die erwähnte Strom/Spannungsquelle soll 10 bis 20 Volt und 2 bis 3 Ampere abgeben können. Die so entstandenen kraterartigen Löcher haben einen Druchmesser von z.B. 70 µ, wobei im Bereich des Kraterrandes zwischen den beiden Kondensatorflächen ein Luftspalt von 1,5 bis 3 µ entstanden ist. Damit ist die Präparation des Schwingkreises für eine spätere Deaktivation abgeschlossen.

Die eigentliche Deaktivierung erfolgt erst im Verkaufsgeschäft, und zwar durch die übliche Deaktivierungsstation. In dieser Station wird zwischen den präparierten Kondensatorflächen ein Strom induziert, welcher im vorliegenden Falle mit Sicherheit wenigstens an einer Stelle durch Schmelzen des Aluminiums eine elektrische Verbindung in Form eines Aluminiumfadens zwischen den beiden Kondensatorflächen entstehen lässt. Dieser Kurzschluss kann unter normalen Bedingungen nicht mehr zerstört werden, und die Etikette ist damit mit grösster Sicherheit deaktiviert.

Es wurde im übrigen festgestellt, dass die Bildung der Löcher (Krater) während der Präparierung der Etiketten immer in der dünneren Kondensatorschicht erfolgt. Dies hängt damit zusammen, dass ein völliges verschmelzen des Materials zuerst in der dünneren Schicht erfolgt.

Die Erfindung wird nachstehend anhand eines Ausführungsbeispiels noch etwas näher erläutert, wobei die Zeichnung zeigt, was während der Präparierung der Etikette vor sich geht.

Es zeigen:
- Fig. 1: einen Ausschnitt (im Vertikalschnitt) einer Resonanz-Etikette für Sicherheitssysteme, mit den beiden Kondensatorflächen, vor einer Präparierung zur Deaktivierung;
- Fig. 2: zeigt ebenfalls schematisch, entsprechend Fig. 1, den angestrebten Idealzustand einer präparierten Etikette mit stark angenäherten, aber nicht kurzgeschlossenen Kondensatorflächen, welche sich zur Deaktivierung eignen (entspricht US-A-4 498 076);
- Fig. 3: eine ähnliche Darstellung, aus welcher hervorgeht, wie mit einem beheizten und unter Strom stehenden Stössel die erfindungsgemässe Präparierung einer Etikette in Phase 1 erfolgt;
- Fig. 4: einen Schnitt durch eine Resonanz-Etikette, welche nach Phase 2 gemäss dem erfindungsgemässen Verfahren präpariert wurde und für eine Deaktivierung bereit ist, und
- Fig. 5: illustriert die eigentliche Deaktivierung einer Resonanz-Etikette, wobei eine dauernde metallische Verbindung zwischen den beiden Kondensatorflächen geschaffen wird.

Eine Resonanz-Etikette wird in Fig. 1 im Schnitt an der Stelle gezeigt, wo zu beiden Seiten eines Dielektrikums 1, üblicherweise aus Polyäthylen, von Kondensatorflächen 2, 3 aus Aluminiumfolie bedeckt sind. Im Hinblick auf die Zwecke der vorliegenden Erfindung ist es vorteilhaft, die eine Kondensatorfläche 2 wesentlich dünner auszubilden als die gegenüberliegende Kondensatorfläche 3. In der Praxis wird ein Dickenverhältnis von 1 : 5 gewählt.

Fig. 2 zeigt nach US-A-4 498 076, wie durch Annähern der Kondensatorflächen an wenigstens einer Stelle ein Minimalabstand d vorhanden sein sollte, um in einer üblichen Deaktivierungsstation durch Anlegen einer Spannung bzw. eines Stromes einen Kurzschluss zu erhalten. Der Abstand zwischen den beiden Kondensatorflächen sollte dabei etwa 1 bis 2,0 µ betragen. Spezifisch ist darauf hinzuweisen, dass bei diesem Patent ein dünne Schicht des Dielektrikums zwischen den Kondensatorflächen bestehen bleibt. Es kann nun bei der Deaktivierung der Fall eintreten, dass verkohltes Dielektrikum den Kurzschluss herstellt.

Fig. 3 der Zeichnung illustriert, wie sich gemäss dem erfindungsgemässen Verfahren mittels eines vor- und zurückfahrbaren Stössels 4, welcher vorzugsweise auf ca. 300°C bis 500°C erwärmt wird, die beiden Kondensatorflächen 2, 3 einander angenähert werden. Dank des beheizten Stössels 4 wird dabei das Dielektrikum (Polyäthylen) unterhalb des Stössels geschmolzen und völlig verdrängt. Wenn einerseits der Stössel 4, welcher gegen die eine Kondensatorfläche 2 direkt anliegt, und anderseits die zweite Kondensatorfläche 3 an eine Strom-/Spannungsquelle angelegt wird, und zwar an verschiedene Pole, wird beim erfindungsgemässen Vorgehen in einem bestimmten Zeitpunkt zwischen den Kondensatorflächen 2 und 3 ein Strom fliessen. Der Stromfluss dient also zur Ueberprüfung, dass zwischen Kondensatorflächen 2 und 3 das Dielektrikum völlig verdrängt worden ist.

Fig. 4 zeigt den Kondensatorausschnitt nach Phase 2. Die Verkrimpung ist durch elektrische Ueberlastung entfernt worden. Es handelt sich hier um einen verbrennungsartigen Vorgang, bei dem ein kraterartiges unregelmässiges Loch oder mehrere Löcher in der dünneren Kondensatorfläche entstehen. Gleichzeitig verbrennt das Dielektrikum im Bereich des Lochrandes zwischen den beiden Kondensatorflächen. So entsteht der Luftspalt S von etwa 1,5 bis 3 µ Breite.

Dieses Loch 6 weist einen Durchmesser von z.B. ca. 70µ auf. Ein Teil des ausgeschmolzenen Aluminiums wird dabei am Rand des Loches angehäuft und bildet so den genannten Krater.

Weiterhin ist aus Fig. 4 ersichtlich, dass der Luftspalt hinter dem Rand des Kraters weiter geht und zwar über den Bereich hinaus, wo der untere Kraterrand 3 µ Abstand von der zweiten Kondensatorfläche hat. Damit ist sichergestellt, dass die Deaktivierung immer duch einen Metallfaden stattfindet.

Dieser Vorgang kann gleichzeitig auch als Qualitätskontrolle verwendet werden. Nach Phase 2 darf kein Strom mehr von einer Kondensatorfläche zur anderen fliessen, da ja die Verkrimpung entfernt worden ist. Fliesst trotzdem noch Strom, war der Schwingkreis von vornherein schon fehlerhaft oder die Verkrimpung konnte nicht gelöst werden. Den Tatbestand, dass noch Strom fliesst, kann man in ein Steuersignal umsetzen und so die fehlerhafte Etikette ausscheiden.

Fig. 5 der Zeichnung illustriert eine präparierte Etikette, wie sie sich in einer Deaktivierungsstation befindet. Dank der Art der Präparation entsteht während dieser Deaktivierung mit Sicherheit eine Verschmelzung des Randes der Oeffnung 6 der Kondensatorfläche 2 mit der frei gegenüberliegenden Kondensatorfläche 3. Es entsteht dabei ein solider Aluminiumfaden 7, welcher den Kurzschluss der beiden Kondensatorflächen gewährleistet und dabei mit Sicherheit dafür sorgt, dass die Etikette deaktiviert ist und es auch bleibt.

## Patentansprüche

1. Verfahren zur Deaktivierung einer Resonanz-Etikette, wie diese z.B. in Ladendiebstahl-Sicherheitssystemen verwendet wird, bei welcher Etikette auf einer als Dielektrikum ausgebildeten Trägerschicht auf deren Vorder- bzw. Rückseite die vorzugsweise aus Aluminium bestehenden Flächen eines Kondensators eines auf einer Seite angeordneten Schwingkreises angeordnet sind, wobei im Hinblick auf die Deaktivierung zwischen den beiden Kondensator flächen ein Zustand geschaffen wird, welcher bei Induktion eines Deaktivierungsstromes zwischen den beiden Flächen die Bildung einer elektrischen Verbindung, d.h. einen Kurzschluss gewährleistet, dadurch gekennzeichnet, dass in einer ersten Phase zur Präparierung der Etikette, d.h. zur Schaffung des genannten Zustandes, die beiden Kondensatorflächen mittels eines beheizten Stössels lokal in Richtung gegeneinander gedrückt werden, dabei das Dielektrikum an der Druckstelle unterhalb des Stössels geschmolzen und bleibend verdrängt wird wobei der an der einen Kondensatorfläche anliegende Stössel am einen Pol einer Strom-/Spannungsquelle und die andere Kondensatorfläche am anderen Pol der Stromquelle angeschlossen ist, so dass beim Fliessen eines Stromes, d.h. bei berührenden und verkrimpten Kondensatorflächen, der angestrebte Zustand als erreicht betrachtet werden kann und damit die Gegeneinanderbewegung der Kondensatorflächen abgebrochen wird, dass in einer zweiten Phase die so durch Verkrimpung erzeugte elektrische Verbindung durch elektrische Ueberbelastung wieder unterbrochen wird, und dass schliesslich eine derart vorbereitete Etikette im gewünschten Zeitpunkt durch Induktion eines elektrischen Stromes in einer Deaktivierungsstation unter Bildung einer dauerhaften elektrisch leitenden Verbindung zwischen den Kondensatorflächen deaktiviert wird.

2. Verfahren nach Anspruch 1, dadurch gekennzeichnet, dass der Stössel zur Präparierung der Etikette auf eine Temperatur von 300°C bis 500°C beheizt ist.

3. Verfahren nach mindestens einem der Ansprüche 1 oder 2, dadurch gekennzeichnet, dass nach der ersten Phase in einem bestimmten Bereich zwischen den Kondensatorflächen keine dielektrische Schicht mehr vorhanden und der Schingkreis kurzgeschlossen ist.

4. Verfahren nach mindestens einem der Ansprüche 1 oder 2, dadurch gekennzeichnet, dass zur Präparierung der Etikette zwischen den beiden Kondensatorflächen ein Strom bzw. eine Spannung von 2 bis 3 A bzw. 10 bis 20 V angelegt wird.

5. Verfahren nach mindestens einem der Ansprüche 1 bis 4, dadurch gekennzeichnet, dass nach der zweiten Phase der Schwingkreis nicht mehr kurzgeschlossen ist und daher wieder im wesentlichen seine ursprüngliche Resonanzfrequenz aufweist.

6. Verfahren nach mindestens einem der Ansprüche 1 bis 5, dadurch gekennzeichnet, dass die deaktivierbare Etikette in der dünneren der beiden Kondensatorflächen mindestens ein Loch (Druchbrennpunkt) aufweist.

7. Verfahren nach mindestens einem der Ansprüche 1 bis 6, dadurch gekennzeichnet, dass jedes Loch einen unregelmässigen kraterartigen Rand aufweist.

8. Verfahren nach mindestens einem der Ansprüche 1 bis 7, dadurch gekennzeichnet, dass im Bereich des Kraterrandes zwischen den beiden gegenüberliegenden Kondensatorflächen keine dielektrische Schicht mehr vorhanden ist.

9. Verfahren nach Anspruch 4, dadurch gekennzeichnet, dass in der zweiten Phase durch Anlegen des Stromes die Verkrimpung, die in der ersten Phase hergestellt wurde, durch Ueberlastung abgebrannt wird, wobei durch diesen Vorgang ein Loch in einer der beiden Kondensatorflächen entsteht, je höher die Stromzufuhr, desto grösser das Loch.

10. Verfahren nach den Ansprüchen 4 und 9, dadurch gekennzeichnet, dass je nach Stromzufuhr der Abstand des unteren Kraterrandes in der einen Kondensatorfläche zur anderen Kondensatorfläche geregelt werden kann, wobei ein Abstand von 1,5 bis 3 µ bevorzugt wird.

11. Verfahren nach mindestens einem der Ansprüche 1 bis 9, dadurch gekennzeichnet, dass die zur Deaktivation vorzubereitende Etikette ein Dieletrikum aus einer Plastikfolie von 15 bis 25 µ, vorzugsweise eine Dicke von 20 µ (± 10 %) aufweist, wobei die Dicke der beiden Kondensatorflächen ein bestimmtes Dickenverhältnis aufweisen, z.B. zwischen 1 : 3 bis 1 : 7, vorzugsweise 1 : 5.

12. Verfahren nach mindestens einem der Anspüche 1 bis 11, dadurch gekennzeichnet, dass der Kurzschluss bei dem deaktivierten Schwingkreis immer ein Metallfaden ist, da im Bereich um den Kraterrand, wo die Deaktivation stattfindet, kein Kunststoff (Dielektrikum) vorhanden ist.

## Claims

1. A method for deactivating a resonant label for use e.g. in shop burglary safety systems, said label having on both the front and back sides of a supporting layer formed as a dielectric the surfaces of a capacitor made preferably of aluminium, forming part of a resonant circuit provided on one side thereof, whereby in view of deactivation a state is created between the two capacitor surfaces warranting upon inducing a deactivating current the formation of an electrical connection, i.e. a short circuit, between the two surfaces, characterized in that in a first phase for preparing the label, i.e. for creating said state, the two capacitor surfaces are locally pressed in a direction towards each other by means of a heated rod, whereby the dielectric melts at the area of pressure beneath said rod and is permanently displaced, the rod contacting one of said capacitor surfaces being connected to one pole of a current/voltage source and the other capacitor surface to the other pole of the current source, so that when a current is flowing, i.e. with contacting and slightly fused together capacitor surfaces, said wanted state can be considered to be reached and therefore the counter-movement of the capacitor surfaces is interrupted, in that in a second phase said electrical connection produced by fusing areas of the said surfaces together is interrupted by electrical overloading and in that finally a thus prepared label is deactivated at the desired moment by induction of an electrical current in a deactivation station by forming a permanent electrically conductive connection between said capacitor surfaces.

2. The method of claim 1, characterized in that the rod for preparing the label is heated to a temperature of 300°C to 500°C.

3. The method in accordance with at least one of claims 1 or 2, characterized in that after said first phase the dielectric layer in a predetermined area between said capacitor surfaces is fully displaced and said resonant circuit is short-cut.

4. The method in accordance with at least one of claims 1 or 2, characterized in that for preparing said label a current or voltage of 2 to 3 amperes resp. 10 to 20 volts is applied between said two capacitor surfaces.

5. The method in accordance with at least one of claims 1 to 4, characterized in that after said second phase the resonant circuit is no longer short-cut and presents therefore again substantially its original resonance frequency.

6. The method in accordance with at least one of claims 1 to 5, characterized in that the deactivatable label presents in the thinner of said two capacitor surfaces at least one hole (burn-out point).

7. The method in accordance with at least one of claims 1 to 6, characterized in that each hole presents an irregular crater-like edge.

8. The method in accordance with at least one of claims 1 to 7, characterized in that no more dielectric layer is present in the area of the crater edge between opposed capacitor surfaces.

9. The method of claim 4, characterized in that during said second phase the fusing between said surfaces produced in said first phase is burned by a current overload, whereby a hole is produced in one of said capacitor surfaces, the hole being the greater the greater the current.

10. The method of claims 4 and 9, characterized in that the distance between the lower crater edge in one capacitor surface and the other capacitor surface can be controlled by varying the current supply, said distance being preferrably 1,5 to 3 µ.

11. The method in accordance with at least one of claims 1 to 9, characterized in that the label to be prepared for deactivation has a dielectric layer comprising a plastic foil of 15 to 25 µ, preferrably a thickness of 20 µ (± 10 %), the thickness of said two capacitor surfaces having a predetermined thickness ratio of e.g. between 1 : 3 to 1 : 7, preferrably 1 : 5.

12. The method in accordance with at least one of claims 1 to 11, characterized in that the short circuit at the deactivated resonant circuit is always a metallic filament, as in the area of the crater edge where deactivation takes place no plastic (dielectric) is present.

## Revendications

1. Procédé pour déactiver une étiquette résonnante, comme utilisée par exemple dans des systèmes de sécurité anti-vol dans les magasins, laquelle étiquette présentant sur les faces avant et arrière d'une couche de support formant un diélectrique les surfaces, de préférence en aluminium, d'un condensateur formant un circuit résonnant prévu sur une face, le procédé comprenant, en vue de la déactivation, la création d'un état entre les deux surfaces du condensateur garantissant, lors de l'induction d'un courant de déactivation, la formation d'une connexion électrique, c'est-à-dire d'un court-circuit, entre les deux surfaces, caractérisé en ce que dans une première phase pour préparer l'étiquette, c'est-à-dire pour créer ledit état, les deux surfaces du condensateur sont localement pressées l'une en direction de l'autre au moyen d'un coulisseau chauffé, faisant ainsi fondre le diélectrique à l'endroit de la pression sous ledit coulisseau et déplaçant le diélectrique de manière permanente, le coulisseau en contact avec l'une des surfaces du condensateur étant relié à un pôle d'une source de courant/tension et l'autre surface du condensateur à l'autre pôle de la source de courant, tel que lorsqu'un courant circule, c'est-à-dire avec des surfaces de condensateur se touchant et légèrement liées, ledit état cherché peut être considéré comme atteint et par conséquent le mouvement de rapprochement des surfaces du condensateur interrompu, en ce que dans une seconde phase on interrompt au moyen d'une surcharge électrique ladite connexion électrique produite en accouplant par fusion des zones des surfaces du condensateur et en ce que finalement une telle étiquette préparée est déactivée au moment voulu par l'induction d'un courant électrique dans une station de déactivation en formant une connexion électriquement conductive permanente entre lesdites surfaces du condensateur.

2. Procédé selon la revendication 1, caractérisé en ce que le coulisseau pour préparer l'étiquette est chauffé à une température de 300°C à 500°C.

3. Procédé selon au moins une des revendications 1 ou 2, caractérisé en ce qu'après ladite première phase il n'y a plus de couche diélectrique dans une zone déterminée entre les surfaces du condensateur et le circuit résonnant est court-circuité.

4. Procédé selon au moins une des revendications 1 ou 2, caractérisé en ce que pour préparer l'étiquette un courant resp. une tension de 2 à 3 A resp. 10 à 20 V est appliqué entre les deux surfaces du condensateur.

5. Procédé selon au moins une des revendications 1 à 4, caractérisé en ce qu'après la seconde phase le circuit résonnant n'est plus court-circuité et présente par conséquent essentiellement de nouveau sa fréquence de résonance originale.

6. Procédé selon au moins une des revendications 1 à 5, caractérisé en ce que l'étiquette déactivable présente dans la plus mince des deux surfaces du condensateur au moins un trou (point de perçage).

7. Procédé selon au moins une des revendications 1 à 6, caractérisé en ce que chaque trou présente un bord irrégulier en forme de cratère.

8. Procédé selon au moins une des revendications 1 à 7, caractérisé en ce que dans la région du bord du cratère il n'y a plus de couche diélectrique entre les deux surfaces opposées du condensateur.

9. Procédé selon la revendication 4, caractérisé en ce que pendant ladite seconde phase la liaison produite lors de la première phase est brûlée par l'application d'un courant de surcharge, un trou étant ainsi produit dans une des deux surfaces du condensateur, ce trou étant plus grand plus le courant est haut.

10. Procédé selon les revendications 4 et 9, caractérisé en ce que la distance entre le bord du cratère inférieur dans l'une des surfaces du condensateur et l'autre surface du condensateur peut être réglée en variant le courant, ladite distance étant de préférence 1,5 à 3 µ.

11. Procédé selon au moins une des revendications 1 à 9, caractérisé en ce que l'étiquette à préparer pour sa déactivation présente une couche diélectrique comprenant une feuille de plastique de 15 à 25 µ, de préférence une épaisseur de 20 µ (± 10 %), l'épaisseur des deux surfaces du condensateur ayant un rapport d'épaisseur prédéterminé situé par exemple entre 1 : 3 à 1 : 7, de préférence 1 : 5.

12. Procédé selon au moins une des revendications 1 à 11, caractérisé en ce que le court-circuit au circuit résonnant déactivé se présente toujours sous forme d'un fil métallique puisque dans la région du bord du cratère, où a lieu la déactivation, il n'y a plus de matière plastique (diélectrique).
